# FASCICULE DE BREVET EUROPEEN

(11) **EP 2 952 269 B1**
(45) Date de publication et mention de la délivrance du brevet: **03.07.2019**
(21) Numéro de dépôt: 15169658.0
(22) Date de dépôt: 28.05.2015
(51) Int. Cl.: B21D 19/08, B21D 28/32, B21D 55/00

(54) **DISPOSITIF POUR SÉCURISER LE COULISSEAU D'UN OUTIL DE PRESSE, MONTÉ MOBILE ENTRE UNE POSITION RECULÉE ET UNE POSITION DE TRAVAIL**
VORRICHTUNG ZUM SICHERN EINES SCHIEBERS EINES PRESSWERKZEUGS, DER ZWISCHEN EINER ZURÜCKGESETZTEN POSITION UND EINER ARBEITSPOSITION BEWEGLICH MONTIERT IST
DEVICE FOR SECURING THE PLUNGER OF A PRESS TOOL, MOVABLY MOUNTED BETWEEN A RETRACTED POSITION AND A WORKING POSITION

(30) Priorité: 06.06.2014 FR 1455191
(43) Date de publication de la demande: 09.12.2015
(73) Titulaire: PSA Automobiles SA, 78300 Poissy (FR)
(72) Inventeur: Ricci, Jean Michel, 90000 Belfort (FR)

(56) Documents cités:
- EP-A1- 1 520 638
- EP-A1- 2 374 555
- JP-A- H1 076 328

## Description

La présente invention concerne un outil de presse d'emboutissage selon le préambule de la revendication 1 équipé d'un dispositif pour sécuriser le coulisseau d'outil de presse.

Un tel outil est par exemple divulgué dans le document JP-A-10076328, mais qui montre une surface de coulissement horizontale au lieu d'une rampe.

L'invention s'applique notamment aux outillages de presses d'emboutissage de pièces en tôle pour véhicules automobiles.

La figure 1 représente schématiquement un coulisseau d'un outil de presse d'emboutissage monté mobile sur une surface de coulissement 2 entre une position reculée telle que représentée dans laquelle l'outil de presse est ouvert et une position de travail (non représentée) dans laquelle l'outil de presse est fermé.

Le déplacement du coulisseau 1 vers la position de travail est commandé par la descente d'une came 3 et l'appui et glissement de cette dernière sur une surface inclinée 4 du coulisseau.

Cette came 3 permet ainsi de transformer un déplacement vertical en un déplacement ayant une direction différente du coulisseau 1.

Le déplacement du coulisseau 1 vers la position de travail est réalisé à l'encontre d'un ressort de rappel 5 qui bloque le mouvement du coulisseau 1 lorsque celui-ci n'est pas sollicité par la came, c'est-à-dire lorsque l'outil de presse est ouvert.

Lors de la phase de mise au point des outils, les systèmes de rappel des coulisseaux ne sont pas montés et de ce fait, ceux-ci peuvent se déplacer par leur propre poids lorsque la surface 2 est en forme de rampe.

Ainsi, l'opérateur est obligé de retenir le coulisseau en position reculée avec l'une de ses deux mains, ce qui rend l'ajustage des parties travaillantes plus difficile et donc plus long.

De plus, du fait que les coulisseaux peuvent reculer par leur propre poids, ils risquent de blesser l'opérateur.

Le but de la présente invention est de remédier aux inconvénients ci-dessus. Ce but est atteint, selon l'invention, grâce à un outil de presse comportant les caractéristiques de la revendication 1.

Ainsi, le coulisseau ne risque pas de se déplacer par son propre poids à partir de la position reculée, lorsque les moyens de rappel sont enlevés.

De ce fait, le coulisseau ne risque pas de blesser l'opérateur chargé de la mise au point.

De plus, le dispositif permet de déverrouiller à nouveau le coulisseau lors de la descente de la came qui commande le déplacement du coulisseau vers la position de travail.

Selon l'invention, lesdits moyens pour verrouiller le coulisseau dans ladite position reculée comprennent au moins un crochet monté pivotant autour d'un axe fixe entre une position dans laquelle ledit crochet est en position haute et libre par rapport à un doigt fixé au coulisseau et une position dans laquelle ledit crochet est en position basse et verrouillée sur ledit doigt.

De préférence également, le dispositif selon l'invention comprend deux crochets disposés symétriquement de part et d'autre du coulisseau et montés pivotants sur un axe fixe perpendiculaire à un plan vertical de symétrie du coulisseau.

Ces deux crochets symétriques permettent d'équilibrer les efforts qui s'exercent sur les crochets lorsqu'ils sont en position verrouillée sur le doigt.

Dans un mode de réalisation particulièrement simple et efficace de l'invention, chacun desdits crochets est mobile vers ladite position basse et verrouillée sous l'effet de la gravité, c'est-à-dire sous l'effet du propre poids du crochet.

Selon une autre particularité avantageuse de l'invention, chacun desdits crochets fait partie d'un levier dont l'extrémité avant relativement au sens de déplacement du coulisseau vers la position de travail comporte ledit crochet, l'extrémité arrière dudit levier étant située derrière l'axe de pivotement dudit crochet.

Dans un mode de réalisation de l'invention, le pivotement du crochet vers la position déverrouillée est commandé par l'appui d'un élément qui accompagne la descente de la came, sur l'extrémité arrière dudit levier.

Selon d'autres particularités de l'invention :
- chacun desdits leviers est monté sur un axe de pivotement solidaire d'un support qui est situé derrière le crochet porté par l'avant de chaque levier ;
- le coulisseau comporte de façon en elle-même connue une surface d'appui inclinée située à l'arrière du coulisseau sur laquelle peut prendre appui et glisser ladite came lors de la descente de celle-ci, ledit élément pouvant prendre appui sur l'extrémité arrière dudit levier juste avant que la came prenne appui sur ladite surface d'appui du coulisseau.

Selon un autre aspect, l'outil de presse décrit ci-dessus est destiné à l'emboutissage de pièces en tôle pour véhicule automobile.

D'autres particularités et avantages de l'invention apparaîtront encore tout au long de la description ci-après.

Aux dessins annexés, donnés à titre d'exemples, non limitatifs :
- la figure 2 est une vue en perspective montrant le coulisseau sur un outil de presse en position déverrouillée par rapport aux deux crochets du dispositif selon une réalisation préférée de l'invention,
- la figure 3 montre le coulisseau en position reculée et verrouillée aux deux crochets du dispositif selon une réalisation préférée de l'invention,
- la figure 4 est une vue latérale du coulisseau en position reculée et verrouillée,
- la figure 5 est une vue analogue à la figure 4 montrant la came de commande du coulisseau, ce dernier étant toujours en position verrouillée,
- la figure 6 montre le coulisseau en position déverrouillée et avancée.

Les figures 2 à 6 représentent un dispositif pour sécuriser un coulisseau 10 d'outil de presse, monté de façon mobile, sur une rampe 11 de coulissement, entre une position reculée (voir figures 3, 4 et 5) dans laquelle l'outil de presse est ouvert et une position de travail (voir figures 2 et 6) dans laquelle l'outil de presse est fermé.

Le déplacement du coulisseau 10 entre ces deux positions est commandé par la descente d'une came 12, comme montré par les figures 5 et 6.

Conformément à l'invention, le dispositif comprend des moyens pour verrouiller le coulisseau 10 dans la position reculée et des moyens pour déverrouiller le coulisseau 10 lors de la descente de la came 12.

Dans l'exemple représenté sur les figures 2 à 6, les moyens pour verrouiller le coulisseau 10 dans la position reculée comprennent deux crochets 13 montés pivotants autour d'un axe fixe 14 entre une position dans laquelle chacun des crochets 13 est (voir figures 2 et 6) en position haute et libre par rapport à un doigt latéral 15 fixé au coulisseau 10 et une position (voir figures 3 à 5) dans laquelle les crochets 13 sont en position basse et verrouillée sur le doigt latéral 15 correspondant.

Dans le mode de réalisation représenté, les deux crochets 13 sont disposés symétriquement de part et d'autre du coulisseau 10 et montés pivotants sur un axe fixe 14 perpendiculaire à un plan vertical de symétrie du coulisseau 10.

En outre, chacun des crochets 13 est mobile vers la position basse et verrouillée sous l'effet de la gravité, c'est-à-dire sous l'effet du propre poids des crochets pivotants 13.

Par ailleurs, chacun des crochets 13 fait partie d'un levier dont l'extrémité avant relativement au sens de déplacement du coulisseau 10 vers la position de travail comporte un crochet 13.

De plus, l'extrémité arrière 13a de chaque levier est située derrière l'axe 14 de pivotement du crochet 13.

Le pivotement de chaque crochet 13 vers la position déverrouillée est commandé par l'appui d'un élément 16 (voir figures 2, 5 et 6) qui accompagne la descente de la came 12, sur l'extrémité arrière 13a du levier, comme indiqué sur la figure 6.

Dans l'exemple représenté sur les figures 2 à 6, chacun des leviers portant un crochet 13 est monté sur un axe de pivotement 14 solidaire d'un support 17 qui est situé derrière le crochet 13 porté par l'avant de chaque levier.

Chacun des deux supports 17 est fixé sur une partie fixe 17a distincte du coulisseau 10.

De plus, les deux parties fixes 17a situées de part et d'autre du coulisseau 10 servent de guides pour guider latéralement le coulissement du coulisseau 10 vers sa position de travail.

Les figures 2 à 6 montrent en outre que l'arrière du coulisseau 10 comporte de façon en elle-même connue une surface d'appui inclinée 18 sur laquelle peut prendre appui et glisser la came 12 lors de la descente de celle-ci.

De plus, l'élément 16 peut prendre appui sur l'extrémité arrière 13a d'un levier juste avant que la came 12 prenne appui sur la surface d'appui 18 du coulisseau 10 pour pousser celui-ci vers la position de travail.

On va maintenant décrire en référence aux figures 4, 5 et 6 le fonctionnement du dispositif de sécurisation selon l'invention.

Dans la position représentée sur la figure 4, l'outil de presse est ouvert et le coulisseau 10 est maintenu en position grâce aux deux crochets 13 engagés sur le doigt 15 solidaire du coulisseau.

L'opérateur peut ajuster en toute sécurité la partie travaillante 19 située à l'avant du coulisseau 10 et en regard de la pièce 20 avec laquelle cette partie travaillante 19 doit coopérer.

En effet, les deux crochets 13 ne risquent pas de se dégager des doigts 15, car ces deux crochets sont maintenus en position de verrouillage sous l'effet de leur propre poids.

Lors de la phase suivante (voir figure 5), la came 12 descend vers le coulisseau 10 verrouillé en position reculée sur la rampe 11.

Lors de la phase suivante représentée sur la figure 6, les éléments 16 situés de chaque côté de la came 12 ont pris appui sur l'arrière 13a des leviers portant les crochets 13 et ont déverrouillés ceux-ci par pivotement autour de l'axe 14.

Le coulisseau 10 a pu ensuite se déplacer vers la position de travail grâce à la poussée exercée par la came 12 sur la surface inclinée 18 du coulisseau 10.

Lors de la phase suivante, le coulisseau 10 retourne à sa position initiale grâce à la force de rappel exercée par le système de rappel (non représenté) et à la remontée de la came 12.

Les principaux avantages du dispositif que l'on vient de décrire sont les suivants :
- l'invention permet aux opérateurs d'accéder aux parties travaillantes des coulisseaux sans risque d'être blessé du fait d'un déplacement intempestif d'un coulisseau vers sa position de travail ;
- l'invention permet en outre un gain de temps lors de la mise au point des outils de presse ;
- l'invention facilite l'ajustage de ces outils de presse, car elle permet d'éviter aux opérateurs d'avoir à utiliser l'une de leur deux mains pour bloquer le coulisseau afin d'éviter son coulissement.

## Revendications

1. Outil de presse d'emboutissage comportant un coulisseau (10) équipé d'un dispositif pour sécuriser le coulisseau (10) d'outil de presse, monté de façon mobile, sur une rampe (11) de coulissement, entre une position reculée dans laquelle l'outil de presse est ouvert et une position de travail dans laquelle l'outil de presse est fermé, le déplacement du coulisseau (10) entre ces deux positions étant commandé par la descente d'une came (12), le dispositif comprenant des moyens pour verrouiller le coulisseau (10) dans ladite position reculée et des moyens pour déverrouiller le coulisseau lors de la descente de ladite came (12), **caractérisé en ce que** lesdits moyens pour verrouiller le coulisseau (10) dans ladite position reculée comprennent au moins un crochet (13) monté pivotant autour d'un axe fixe (14) entre une position dans laquelle ledit crochet (13) est en position haute et libre par rapport à un doigt (15) fixé au coulisseau (10) et une position dans laquelle ledit crochet (13) est en position basse et verrouillée sur ledit doigt (15).

2. Outil selon la revendication 1, **caractérisé en ce qu'**il comprend deux crochets (13) disposés symétriquement de part et d'autre du coulisseau et montés pivotants sur un axe fixe (14) perpendiculaire à un plan vertical de symétrie du coulisseau (10).

3. Outil selon l'une des revendications 1 ou 2, **caractérisé en ce que** chacun desdits crochets (13) est mobile vers ladite position basse et verrouillée sous l'effet de la gravité.

4. Outil selon l'une des revendications 1 à 3, **caractérisé en ce que** chacun desdits crochets (13) fait partie d'un levier dont l'extrémité avant relativement au sens de déplacement du coulisseau (10) vers la position de travail comporte ledit crochet (13), l'extrémité arrière (13a) dudit levier étant située derrière l'axe de pivotement (14) dudit crochet.

5. Outil selon la revendication 4, **caractérisé en ce que** le pivotement du crochet (13) vers la position déverrouillée est commandé par l'appui d'un élément (16) qui accompagne la descente de la came (12), sur l'extrémité arrière (13a) dudit levier.

6. Outil selon l'une des revendications 4 ou 5, **caractérisé en ce que** chacun desdits leviers est monté sur un axe de pivotement (14) solidaire d'un support (17) qui est situé derrière le crochet (13) porté par l'avant de chaque levier.

7. Outil selon l'une des revendications 5 ou 6, **caractérisé en ce que** le coulisseau (10) comporte de façon en elle-même connue une surface d'appui inclinée (18) située à l'arrière du coulisseau sur laquelle peut prendre appui et glisser ladite came (12) lors de la descente de celle-ci, ledit élément (16) pouvant prendre appui sur l'extrémité arrière (13a) dudit levier juste avant que la came (12) prenne appui sur ladite surface d'appui (18) du coulisseau (10).

8. Application de l'outil de presse selon l'une quelconque des revendications précédentes à l'emboutissage de pièces en tôle pour véhicule automobile.

## Patentansprüche

1. Tiefziehpressenwerkzeug, das einen Schieber (10) umfasst, der mit einer Vorrichtung zum Sichern des Schiebers (10) des Pressenwerkzeugs ausgestattet ist, der auf einer Gleitrampe (11) zwischen einer zurückgefahrenen Position, in der das Pressenwerkzeug offen ist, und einer Arbeitsposition, in der das Pressenwerkzeug geschlossen ist, beweglich montiert ist, wobei die Verlagerung des Schiebers (10) zwischen diesen zwei Positionen durch das Senken eines Nockens (12) gesteuert ist, wobei die Vorrichtung Mittel zum Verriegeln des Schiebers (10) in der zurückgefahrenen Position und Mittel zum Entriegeln des Schiebers bei dem Senken des Nockens (12) umfasst, **dadurch gekennzeichnet, dass** die Mittel zum Verriegeln des Schiebers (10) in der zurückgefahrenen Position mindestens einen Haken (13) umfassen, der um eine stationäre Achse (14) zwischen einer Position, in der der Haken (13) in Hochstellung und bezüglich eines Fingers (15), der an dem Schieber (10) befestigt ist, frei ist, und einer Position, in der der Haken (13) in Tiefstellung und auf dem Finger (15) verriegelt ist, schwenkend montiert ist.

2. Werkzeug nach Anspruch 1, **dadurch gekennzeichnet, dass** es zwei Haken (13) umfasst, die symmetrisch auf jeder Seite des Schiebers angeordnet und auf einer stationären Achse (14), die zu einer vertikalen Symmetrieebene des Schiebers (10) senkrecht ist, schwenkend montiert sind.

3. Werkzeug nach einem der Ansprüche 1 oder 2, **dadurch gekennzeichnet, dass** jeder der Haken (13) zu der Tiefstellung beweglich ist und unter der Einwirkung der Schwerkraft verriegelt wird.

4. Werkzeug nach einem der Ansprüche 1 bis 3, **dadurch gekennzeichnet, dass** jeder der Haken (13) Teil eines Hebels ist, dessen vorderes Ende bezüglich der Verschiebungsrichtung des Schiebers (10) zu der Arbeitsposition den Haken (13) umfasst, wobei sich das hintere Ende (13a) des Hebels hinter der Schwenkachse (14) des Hakens befindet.

5. Werkzeug nach Anspruch 4, **dadurch gekennzeichnet, dass** das Schwenken des Hakens (13) zu der verriegelten Position durch das Drücken eines Elements (16), das das Senken des Nockens (12) begleitet, auf dem hinteren Ende (13a) des Hebels gesteuert wird.

6. Werkzeug nach einem der Ansprüche 4 oder 5, **dadurch gekennzeichnet, dass** jeder der Hebel auf eine Schwenkachse (14) montiert ist, die fest mit einem Träger (17) verbunden ist, der sich hinter dem Haken (13), der von der Vorderseite jedes Hebels getragen wird, befindet.

7. Werkzeug nach einem der Ansprüche 5 oder 6, **dadurch gekennzeichnet, dass** der Stößel (10) auf bekannte Art eine schräge Auflageoberfläche (18) umfasst, die sich auf der Rückseite des Schiebers befindet, auf der der Nocken (12) bei seinem Senken aufliegen und gleiten kann, wobei das Element (16) auf dem hinteren Ende (13a) des Hebels, gleich bevor der Nocken (12) auf der Auflageoberfläche (18) des Schiebers (10) aufliegt, aufliegen kann.

8. Anwenden des Pressenwerkzeugs nach einem der vorstehenden Ansprüche an das Tiefziehen von Blechteilen für Kraftfahrzeug.

## Claims

1. A drawing press tool comprising a plunger (10) equipped with a device for securing the press tool plunger (10), movably mounted on a sliding ramp (11) between a retracted position in which the press tool is open and a working position in which the press tool is closed, the displacement of the plunger (10) between these two positions being controlled by the descent of a cam (12), the device including means for locking the plunger (10) in said retracted position, and means for unlocking the plunger on the descent of said cam (12), **characterized in that** said means for locking the plunger (10) in said retracted position include at least one hook (13) pivotably mounted about a fixed axis (14) between a position in which said hook (13) is in upper and free position with respect to a finger (15) fixed to the plunger (10), and a position in which said hook (13) is in lower and locked position on said finger (15).

2. The tool according to Claim 1, **characterized in that** it includes two hooks (13) disposed symmetrically on either side of the plunger and mounted pivotably on a fixed axis (14) perpendicular to a vertical plane of symmetry of the plunger (10).

3. The tool according to one of Claims 1 or 2, **characterized in that** each of said hooks (13) is movable towards said lower and locked position under the effect of gravity.

4. The tool according to one of Claims 1 to 3, **characterized in that** each of said hooks (13) forms part of a lever, the front end of which relative to the direction of displacement of the plunger (10) towards the working position comprises said hook (13), the rear end (13a) of said lever being situated behind the pivoting axis (14) of said hook.

5. The tool according to Claim 4, **characterized in that** the pivoting of the hook (13) towards the unlocked position is controlled by the bearing of an element (16) which accompanies the descent of the cam (12), on the rear end (13a) of said lever.

6. The tool according to one of Claims 4 or 5, **characterized in that** each of said levers is mounted on a pivoting axis (14) integral with a support (17) which is situated behind the hook (13) carried by the front of each lever.

7. The tool according to one of Claims 5 or 6, **characterized in that** the plunger (10) comprises in a manner known per se an inclined supporting surface (18) situated at the rear of the plunger on which said cam (12) can be supported and slide on the descent thereof, said element (16) being able to be supported on the rear end (13a) of said lever just before the cam (12) is supported on said supporting surface (18) of the plunger (10).

8. An application of the press tool according to any one of the preceding claims in the drawing of sheet metal parts for a motor vehicle.
